# EUROPÄISCHE PATENTSCHRIFT

(11) **EP 2 532 982 B1**
(45) Veröffentlichungstag und Bekanntmachung des Hinweises auf die Patenterteilung: **28.03.2018**
(21) Anmeldenummer: 12170652.7
(22) Anmeldetag: 04.06.2012
(51) Int. Cl.: F24D 19/02

(54) **Vorrichtung zur Sicherung eines mittels Aufhängelaschen in einer mit Aufnahmeschlitz versehenen Konsole gehaltenen Heizkörpers**
Device for securing a heater held in a console comprising a mounting slot by means of a mounting link
Dispositif de fixation d'un radiateur maintenu par des attaches de suspension dans une console pourvue d'encoches de réception

(30) Priorität: 10.06.2011 DE 202011102745 U
(43) Veröffentlichungstag der Anmeldung: 12.12.2012
(73) Patentinhaber: KERMI GmbH, 94447 Plattling (DE)
(72) Erfinder: Edelmann, Dieter, 94569 Stephansposching (DE)
(74) Vertreter: Patentanwälte Bressel und Partner mbB

(56) Entgegenhaltungen:
- DE-A1- 10 046 223
- DE-U1- 20 006 785

## Beschreibung

Die Erfindung betrifft eine Vorrichtung zur Sicherung eines mittels Aufhängelaschen in einer mit Aufnahmeschlitz versehenen Konsole gehaltenen Heizkörpers gegen Ausheben und Verschieben. Sicherungsvorrichtungen für die Montage von Heizkörpern sind bereits bekannt und werden beispielsweise in den Druckschriften WO 95/22723, DE 198 11 299 A1, DE 94 02 388 U1 und DE 35 25 967 A1 beschrieben. In den genannten Druckschriften werden aber lediglich Aushebesicherungen offenbart. Sicherungen gegen Ausheben und ein seitliches Verschieben des Heizkörpers werden in den genannten Druckschriften nicht beschrieben. Ein derartiges Sicherungsteil ist aber aus der DE 200 06 785 U1 bekannt. Bei diesem Sicherungsteil ist es jedoch erforderlich, dass immer wenigstens zwei Befestigungslaschen mit einer derartigen Vorrichtung gesichert werden müssen. Wird das Sicherungsteil zusätzlich auch als Aushebesicherung verwendet, ist in dieser Ausführung kein Schallschutz mehr gewährleistet. Wird nur ein Sicherungsteil verwendet, kann der Heizkörper seitlich verschoben werden, wodurch die Sicherung gegen "Ausheben" ihrer Funktion enthoben wird. In der DE 100 46 223 A1 wird eine Halterung für einen mit Haltelaschen versehenen Heizkörper beschrieben, welche eine Wand- oder Standkonsole und einen in die Konsole einhängbaren Halter umfasst. Durch die Halterung soll eine Verschieblichkeit des Heizkörpers bei seiner Montage ermöglicht werden, weil die eingesetzten Konsolen in ihrer Höhe nicht mehr veränderlich sind. Der Halter ist dabei als eine Profilschiene ausgebildet, die Halteklauen zum Umgreifen der oberen und unteren Haltelasche des Heizkörpers aufweist. Durch in der Profilschiene vorgesehene Langlöcher oder mehrere Rundlöcher wird eine axiale Verschieblichkeit ermöglicht. DE 100 46 223 A1 offenbart den Oberbegriff des Anspruchs 1. Aufgabe der vorliegenden Erfindung ist eine gegenüber dem bekannten Stand der Technik verbesserte Vorrichtung zur Sicherung eines mittels Aufhängelaschen in einer mit Aufnahmeschlitz versehenen Konsole gehaltenen Heizkörpers vorzustellen. Eine weitere Aufgabe besteht darin eine dafür geeignete Konsole zur Verfügung zu stellen.

Erfindungsgemäß wird diese Aufgabe durch die Merkmale des Anspruchs 1 gelöst. Vorteilhafte Ausführungen der Erfindung sind in den jeweils zugehörigen Ansprüchen enthalten.

Die vorliegende Erfindung beinhaltet demnach eine Vorrichtung zur Sicherung eines mittels Aufhängelaschen in einer mit Aufnahmeschlitz versehenen Konsole gehaltenen Heizkörpers gegen Ausheben und Verschieben, wobei diese einen mit der Konsole lösbar verbundenen Sicherungsbügel und eine Haltklammer mit einer Feststellschraube und einer selbstsichernde Mutter umfasst, wobei der Sicherungsbügel Nuten zur Aufnahme der unteren Kante einer Aufhängelasche des Heizkörpers aufweist die im Verbindungszustand mit der Konsole in einer vertikalen Achse oberhalb der Aufnahmeschlitze der Konsole angeordnet sind. Vorteilhaft ist es dadurch möglich, dass gegen Ausheben und Verschieben gesichert werden können. Es wird nur die Lasche des Heizkörpers mit der Sicherungsvorrichtung verspannt um ein Ausheben und Verschieben des Heizkörpers zu verhindern. Dafür ist nur eine Vorrichtung an einer Aufhängelasche des Heizkörpers erforderlich. Erfindungsgemäß ist vorgesehen, dass die beiden Schenkelabschnitte parallel gegenüberliegende Nuten zur Lagerung einer Aufhängelasche des Heizkörper sowie parallel gegenüberliegende Bohrungen zur Aufnahme einer Schraube oder eines Sicherungsbolzens zur Verbindung mit der Konsole aufweisen, wobei die Bohrungen unterhalb der Nuten angeordnet sind. Nach einem anderen Merkmal ist vorgesehen, dass im die beiden Schenkel verbindenden Kopfabschnitt eine Gewindebohrung vorgesehen ist, die vom Schaft der Feststellschraube der Haltklammer durchdrungen wird. Durch die selbstsichernde Mutter wird die Halteklammer im Sicherungsbügel positioniert und gesichert.
Nach einem besonderen Merkmal der Erfindung wird die Halteklammer im Sicherungsbügel zwischen den beiden parallel zueinander verlaufenden Schenkelabschnitten geführt. Bevorzugt besteht die Halteklammer aus einem u-förmig gebogenen Teil, wobei ein Schenkel vom Schaft der Feststellschraube durchdrungen wird und ein Schenkel eine Abkantung aufweist, die die obere Kante der Aufhängelasche umschließt. Es wird auch eine Konsole zur Lagerung eines mit Haltelaschen versehenen Heizkörpers offenbart, wobei die Konsole einen Aufnahmeschlitz für die Haltelasche aufweist und unterhalb des Aufnahmeschlitzes ein Langloch zur Aufnahme einer Schraube zur Verbindung mit einer Vorrichtung zur Sicherung eines mittels Aufhängelaschen in einer mit Aufnahmeschlitz versehenen Konsole gehaltenen Heizkörpers gegen Ausheben und Verschieben nach den o. g. Merkmalen vorgesehen ist. Bei der Konsole handelt es sich vorzugsweise um eine Winkelkonsole. Vorteilhaft ist dabei vorgesehen, dass der Aufnahmeschlitz der Konsole mit einem Schallschutzelement versehen ist.
Ein großer Vorteil der vorliegenden Erfindung besteht darin, dass durch die erfindungsgemäße Vorrichtung nur die Aufhängelasche des Heizkörpers mit der Sicherungsvorrichtung verspannt wird, um ein Ausheben und Verschieben des Heizkörpers zu verhindern. Es werden keine Spannkräfte auf die Konsole oder das Schallschutzelement übertragen, so dass diese frei von zusätzlichen Belastungen gehalten werden können.
Die Erfindung wird nachfolgend anhand eines in den Zeichnungen dargestellten Ausführungsbeispieles näher erläutert.

Es zeigen
- Fig. 1: eine Vorderansicht der Vorrichtung zur Sicherung;
- Fig. 2: eine Seitenansicht der Vorrichtung zur Sicherung,
- Fig. 3: eine Konsole mit Vorrichtung zur Sicherung in perspektivischer Ansicht,
- Fig. 4: eine Konsole mit Vorrichtung zur Sicherung und angedeutetem Heizkörper mit Aufhängelasche in perspektivischer Ansicht.

Die erfindungsgemäße Vorrichtung 1 ist zur Sicherung eines mittels Aufhängelaschen 3.1 in einer mit Aufnahmeschlitz 2.1 versehenen Konsole 2 gehaltenen Heizkörpers 3 gegen Ausheben und Verschieben. Die Vorrichtung 1 umfasst einen mit der Konsole 2 lösbar verbundenen Sicherungsbügel 1.1 und eine Halteklammer (1.2) mit einer Feststellschraube (1.3) sowie einer selbstsichernden Mutter 1.3.1, wobei der Sicherungsbügel 1.1 Nuten 1.1.1, 1.1.2 zur Aufnahme der unteren Kante einer Aufhängelasche 3.1 aufweist, die im Verbindungszustand mit der Konsole 2 in einer vertikalen Achse oberhalb des Aufnahmeschlitzes 2.1 der Konsole 2 angeordnet sind.
Der Sicherungsbügel 1.1 ist u-förmig ausgebildet und weist zwei parallel zueinander verlaufende Schenkelabschnitte 1.1.3, 1.1.4 sowie einen die beiden Schenkel verbindenden Kopfabschnitt 1.1.5 auf. Die beiden Schenkelabschnitte 1.1.3, 1.1.4 weisen parallel gegenüberliegende Nuten 1.1.1, 1.1.2 zur Lagerung einer Aufhängelasche 3.1 des Heizkörper 3 sowie parallel gegenüberliegende Bohrungen 1.1.6, 1.1.7 zwecks Aufnahme einer Schraube 1.1.8 zur Verbindung mit der Konsole auf, wobei die Bohrungen 1.1.6, 1.1.7 unterhalb der Nuten 1.1.1, 1.1.2 angeordnet sind. Im die beiden Schenkel 1.1.3, 1.1.4 verbindenden Kopfabschnitt 1.1.5 ist eine Gewindebohrung 1.1.10 vorgesehen, die vom Schaft der Feststellschraube (1.3) der Halteklammer 1.2 durchdrungen wird. Die Halteklammer 1.2 wird im Sicherungsbügel 1.1 zwischen den beiden parallel zueinander verlaufenden Schenkelabschnitten 1.1.3, 1.1.4 geführt. Die Halteklammer 1.2 besteht aus einem u-förmig gebogenen Teil, wobei ein Schenkel 1.2.1 vom Schaft der Feststellschraube 1.3 durchdrungen wird und der gegenüberliegende Schenkel 1.2.2 eine Abkantung 1.2.3 aufweist, die die obere Kante der Aufhängelasche 3.1 umschließt. Durch die selbstsichernde Mutter 1.3.1 wird die Halteklammer 1.2 im Sicherungsbügel 1.1 positioniert und ein "Herunterrutschen" vermieden. Anstelle der Mutter 1.3.1 kann auch ein O-Ring verwendet werden.

Die Konsole 2 ist vorzugsweise als Winkelkonsole (Fig. 4) ausgebildet und weist einen Aufnahmeschlitz 2.1 für die Aufhängelasche 3.1 des Heizkörpers 3 auf. Unterhalb des Aufnahmeschlitzes 2.1 ist ein Langloch 2.2 zur Aufnahme einer Schraube/Sicherungsbolzen zur Verbindung mit der oben beschriebenen Vorrichtung 1 vorgesehen.
Der Aufnahmeschlitz der Konsole 2 ist vorzugsweise mit einem Schallschutzelement bestückt oder ausgekleidet (nicht dargestellt).

### Liste der verwendeten Bezugszeichen

- 1: Vorrichtung zur Sicherung gegen Ausheben und Verschieben
- 1.1: Sicherungsbügel
- 1.1.1: Nut
- 1.1.2: Nut
- 1.1.3: Schenkelabschnitt
- 1.1.4: Schenkelabschnitt
- 1.1.5: Kopfabschnitt
- 1.1.6: Bohrung
- 1.1.7: Bohrung
- 1.1.8: Schraube
- 1.1.9: Hutmutter
- 1.1.10: Gewindebohrung
- 1.2: Haltklammer
- 1.2.1: Schenkel der Halteklammer
- 1.2.2: Schenkel der Halteklammer
- 1.2.3: Abkantung
- 1.3: Feststellschraube
- 1.3.1: selbstsichernde Mutter
- 2: Konsole
- 2.1: Aufnahmeschlitz
- 2.2: Langloch
- 3: Heizkörper
- 3.1: Aufhängelasche

## Patentansprüche

1. Vorrichtung zur Sicherung eines mittels Aufhängelaschen (3.1) in einer mit Aufnahmeschlitz (2.1) versehenen Konsole (2) gehaltenen Heizkörpers (3) gegen Ausheben und Verschieben, wobei die Vorrichtung (1) einen mit der Konsole (2) lösbar verbundenen Sicherungsbügel (1.1) und eine Halteklammer (1.2) mit einer Feststellschraube (1.3) und einer Mutter (1.3.1) umfasst, wobei der Sicherungsbügel (1.1) u-förmig gebogen ist und zwei parallel zueinander verlaufende Schenkelabschnitte (1.1.3, 1.1.4) sowie einen die beiden Schenkel verbindenden Kopfabschnitt (1.1.5) aufweist und wobei der Sicherungsbügel Nuten (1.1.1,1.1.2) zur Aufnahme der unteren Kante einer Aufhängelasche (3.1) des Heizkörpers (3) aufweist, die im Verbindungszustand mit der Konsole (2) in einer vertikalen Achse oberhalb des Aufnahmeschlitzes (2.1) der Konsole (2) angeordnet sind, **dadurch gekennzeichnet, dass** die beiden Schenkelabschnitte (1.1.3, 1.1.4) parallel gegenüberliegende Nuten (1.1.1, 1.1.2) zur Lagerung einer Aufhängelasche (3.1) des Heizkörper (3) sowie parallel gegenüberliegende Bohrungen (1.1.6, 1.1.7) zur Aufnahme einer Schraube (1.1.8) zur Verbindung mit der Konsole (2) aufweisen, wobei die Bohrungen (1.1.6, 1.1.7) unterhalb der Nuten (1.1.1, 1.1.2) angeordnet sind.

2. Vorrichtung nach Anspruch 1, **dadurch gekennzeichnet, dass** im die beiden Schenkelabschnitte (1.1.3, 1.1.4) verbindenden Kopfabschnitt (1.1.5) eine weitere Gewindebohrung (1.1.10) vorgesehen ist, die vom Schaft der Feststellschraube (1.3) der Haltklammer (1.2) durchdrungen wird.

3. Vorrichtung nach den Ansprüchen 1 und 2 , **dadurch gekennzeichnet, dass** die Halteklammer (1.2) im Sicherungsbügel (1.1) zwischen den beiden parallel zueinander verlaufenden Schenkelabschnitten (1.1.3, 1.1.4) geführt wird.

4. Vorrichtung nach einem der Ansprüche 1 bis 3, **dadurch gekennzeichnet, dass** die Halteklammer (1.2) aus einem u-förmig gebogenen Teil besteht, wobei ein Schenkel (1.2.1) vom Schaft der Feststellschraube (1.3) durchdrungen wird und ein Schenkel (1.2.2) eine Abkantung (1.2.3) aufweist, die die obere Kante der Aufhängelasche (3.1) umschließt.

## Claims

1. Device for securing a radiator (3) against being lifted out and displaced, said radiator being held by means of suspension lugs (3.1) in a bracket (2) provided with a receiving slot (2.1), wherein the device (1) comprises a securing yoke (1.1), which is releasably connected to the bracket (2), and a retaining clamp (1.2) with a fixing screw (1.3) and a nut (1.3.1), wherein the securing yoke (1.1) is bent in a u shape and has two leg portions (1.1.3, 1.1.4), which extend parallel to one another, and a head portion (1.1.5) which connects the two legs and wherein the securing yoke has grooves (1.1.1, 1.1.2) for receiving the lower edge of a suspension lug (3.1) of the radiator (3), which grooves, in the connected state with the bracket (2), are arranged in a vertical axis above the receiving slot (2.1) of the bracket (2), **characterized in that** the two leg portions (1.1.3, 1.1.4) have grooves (1.1.1, 1.1.2), which are situated opposite one another in parallel, for supporting a suspension lug (3.1) of the radiator (3) and holes (1.1.6, 1.1.7), which are situated opposite one another in parallel, for receiving a screw (1.1.8) for connection to the bracket (2), wherein the holes (1.1.6, 1.1.7) are arranged below the grooves (1.1.1, 1.1.2).

2. Device according to Claim 1, **characterized in that** a further threaded hole (1.1.10) is provided in the head portion (1.1.5) which connects the two leg portions (1.1.3, 1.1.4), which threaded hole is penetrated by the shaft of the fixing screw (1.3) of the retaining clamp (1.2).

3. Device according to Claims 1 and 2, **characterized in that** the retaining clamp (1.2) is guided in the securing yoke (1.1) between the two leg portions (1.1.3, 1.1.4) which extend parallel to one another.

4. Device according to one of Claims 1 to 3, **characterized in that** the retaining clamp (1.2) consists of a part bent in a u shape, wherein a leg (1.2.1) is penetrated by the shaft of the fixing screw (1.3) and a leg (1.2.2) has a bent-off portion (1.2.3) which encloses the upper edge of the suspension lug (3.1).

## Revendications

1. Dispositif pour la fixation d'un radiateur (3) retenu au moyen de pattes d'accrochage (3.1) dans une console (2) pourvue d'une fente de réception (2.1) pour l'empêcher d'être soulevé et déplacé, le dispositif (1) comprenant un étrier de fixation (1.1) connecté de manière amovible à la console (2) et une pince de retenue (1.2) avec une vis de fixation (1.3) et un écrou (1.3.1), l'étrier de fixation (1.1) étant en forme de u et présentant deux portions de branche (1.1.3, 1.1.4) s'étendant parallèlement l'une à l'autre ainsi qu'une portion de tête (1.1.5) reliant les deux branches et l'étrier de fixation présentant des rainures (1.1.1, 1.1.2) pour recevoir l'arête inférieure d'une patte d'accrochage (3.1) du radiateur (3), qui sont disposées dans l'état connecté à la console (2) dans un axe vertical au-dessus de la fente de réception (2.1) de la console (2), **caractérisé en ce que** les deux portions de branche (1.1.3, 1.1.4) présentent des rainures opposées parallèlement (1.1.1, 1.1.2) pour le support d'une patte d'accrochage (3.1) du radiateur (3) ainsi que des alésages opposés parallèlement (1.1.6, 1.1.7) pour recevoir une vis (1.1.8) pour la connexion à la console (2), les alésages (1.1.6, 1.1.7) étant disposés sous les rainures (1.1.1, 1.1.2).

2. Dispositif selon la revendication 1, **caractérisé en ce que** dans la portion de tête (1.1.5) reliant les deux portions de branche (1.1.3, 1.1.4) est prévu un alésage fileté supplémentaire (1.1.10) à travers lequel passe la tige de la vis de réglage (1.3) de la pince de retenue (1.2).

3. Dispositif selon les revendications 1 et 2, **caractérisé en ce que** la pince de retenue (1.2) est guidée dans l'étrier de fixation (1.1) entre les deux portions de branche (1.1.3, 1.1.4) s'étendant parallèlement l'une à l'autre.

4. Dispositif selon l'une quelconque des revendications 1 à 3, **caractérisé en ce que** la pince de retenue (1.2) se compose d'une partie cintrée en forme de U, une branche (1.2.1) étant traversée par la tige de la vis de fixation (1.3) et une branche (1.2.2) présentant un rebord (1.2.3) qui entoure l'arête supérieure de la patte d'accrochage (3.1).
